# FASCICULE DE BREVET EUROPEEN

(11) **EP 0 574 293 B1**
(45) Date de publication et mention de la délivrance du brevet: **10.09.1997**
(21) Numéro de dépôt: 93401444.0
(22) Date de dépôt: 07.06.1993
(51) Int. Cl.: H01R 13/115

(54) **Borne femelle de contact électrique et connecteur en faisant application**
Elektrische Steckbuchse und deren Verwendung in einem Verbinder
Electrical contact socket and connector using the same

(30) Priorité: 09.06.1992 FR 9206914
(43) Date de publication de la demande: 15.12.1993
(73) Titulaire: FRAMATOME CONNECTORS INTERNATIONAL, 92084 Paris La Défense (FR)
(72) Inventeur: Dechanteloup, Jean-Michel, F-72000 Le Mans (FR); Leger, Patrick, F-72230 Mulsanne (FR)
(74) Mandataire: Fort, Jacques

(56) Documents cités:
- FR-A- 2 031 260
- FR-A- 2 596 210
- GB-A- 632 503

## Description

L'invention concerne les bornes femelles de contact électrique destinées à véhiculer une intensité de courant élevé. Elle trouve une application particulièrement importante dans le domaine des connecteurs électriques soumis, lors de leur utilisation, à des vibrations intenses.

On connaît déjà (FR-A-2 596 210) des bornes femelles de contact électrique dont les doigts délimitent au repos une section d'entrée supérieure à celle du contact mâle et sont rabattus sur ce contact par un coulisseau solidaire d'une fraction mobile de l'isolant et repoussé par un ressort vers la position où il presse les doigts contre la borne mâle.

Cette constitution présente des avantages ; en particulier elle réduit la force d'insertion nécessaire pour accoupler les bornes. En contrepartie, elle a l'inconvénient de nécessiter des pièces mobiles les unes par rapport aux autres et d'être sensible aux vibrations intenses.

On connaît également (FR-A-2 031 260) une borne femelle de contact électrique ayant un fût arrière de raccordement à un conducteur électrique et une partie avant annulaire ouverte vers l'avant, destinée à recevoir une borne mâle et fractionnée par des fentes axiales, en lames ou ressorts et ayant de plus un manchon solidaire de l'emplanture des doigts et entourant les doigts. Ce manchon a pour rôle de soumettre les bornes de contact à une tension radiale dirigée vers l'intérieur, atteignant pratiquement le point de limite élastique.

La présente invention vise notamment à fournir une borne de constitution simple, capable de maintenir une liaison électrique de bonne qualité sous vibrations, et ce sans nécessiter de pièces mobiles pour réaliser un appui forcé.

Dans ce but l'invention propose une borne du type ci-dessus défini, conforme à la revendication 1.

A l'état libre, les renflements des doigts délimitent une ouverture de diamètre plus faible que celui de la borne mâle. A condition de constituer au moins la partie annulaire en un matériau ayant des caractéristiques élastiques suffisantes, la pression de contact réduit la résistance ohmique entre les bornes. Les renflements terminaux sont avantageusement prévus pour définir, lorsque la borne femelle et la borne mâle sont pleinement accouplées, une surface cylindrique d'appui, augmentant la surface de transmission du courant électrique. Dans la pratique, on sera généralement conduit à donner à cette partie cylindrique une longueur comprise entre un tiers et la moitié de la longueur des doigts.

Dans ces conditions, la surface d'échange électrique reste élevée même en cas de vibrations transversales qui tendent à décoller partiellement les doigts de la borne mâle. La force de contact peut par ailleurs être suffisamment élevée pour que la borne mâle reste solidaire des renflements, même sous des vibrations longitudinales intenses.

Il faut encore remarquer que chaque doigt constitue une poutre encastrée, appuyée par son extrémité libre, ce qui restreint considérablement les amplitudes de vibration possibles et conduit à des fréquences de résonance élevées, peu susceptibles d'être rencontrées en fonctionnement normal.

Dans un mode avantageux de réalisation, la borne femelle est constituée en deux parties assemblées l'une à l'autre, constituées en des matériaux métalliques ayant des propriétés mécaniques différentes. Le fût est alors en un matériau déformable plastiquement, de façon à faciliter son sertissage à l'aide d'une pince. La partie avant annulaire active, peut être réalisée par décolletage de façon à se présenter sous forme d'une base annulaire emmanchable sur un prolongement de diamètre réduit du fût et d' une partie active constituée par les doigts, d'une seule pièce avec la base.

L'invention propose également un connecteur électrique comprenant un demi-connecteur ayant une coquille contenant un isolant traversé par des contacts mâles, retenus chacun par emprisonnement d'une gorge qu'il présente dans une plaque isolante et un demi-connecteur ayant une coquille solidarisable de la coquille de l'autre demi-connecteur, contenant également un isolant, qui est traversé par des bornes de contact femelles du type ci-dessus défini, chacun des contacts mâles étant cylindrique dans sa partie courante et terminé à l'avant par un chanfrein facilitant l'introduction.

L'invention sera mieux comprise à la lecture de la description qui suit d'un mode particulier de réalisation, donné à titre d'exemple non limitatif. La description se réfère aux dessins qui l'accompagnent, dans lesquels :
- la figure 1 est une vue de la borne femelle, en coupe longitudinale suivant la ligne I-I de la figure 2,
- la figure 2 est une vue de gauche de la figure 1,
- la figure 3 est une vue en élévation et en coupe partielle, destinée à montrer une borne femelle suivant l'invention et une borne mâle dans l'état où elles se trouvent au début de l'enfichage,
- la figure 4 est une vue partielle en demi-coupe longitudinale montrant un connecteur suivant un mode particulier de réalisation de l'invention, incorporant des bornes du genre montré en figures 1 à 3.

La borne femelle de contact 10 montrée en figures 1 à 3 est destinée à recevoir une borne mâle 12 ayant une partie active cylindrique, terminée par un chanfrein d'entrée dans la borne femelle.

La borne femelle 10 peut être regardée comme comprenant un fût arrière 14 de liaison avec un conducteur électrique isolé 16 et une partie avant active 18. Dans le mode de réalisation représenté, ces deux parties sont constituées en matériaux différents et assemblées ensuite de façon permanente. Le fût 14 peut notamment être constitué en un matériau permettant de le sertir sur le conducteur 16 par pincement suivant deux directions orthogonales. Il peut notamment être un laiton de décolletage. Le fût 14 présente à l'avant un prolongement de diamètre réduit, limité par un épaulement 20.

La partie active avant 18 est constituée en un matériau ayant au contraire une élasticité élevée, en même temps qu'une bonne conductibilité électrique. Elle est par exemple en bronze au béryllium. Elle comprend une base annulaire 22 destinée à être fixée de façon permanente, par exemple par emmanchement, sur le prolongement du fût. Au-delà de la base, la partie avant peut être considérée comme une douille, fractionnée par des fentes 24 régulièrement réparties en plusieurs doigts. Dans la pratique, le nombre de doigts sera compris entre 12 et 18. Un nombre de 16 sera généralement satisfaisant. Avant fractionnement par les fentes 24, la partie terminale de la partie avant est usinée de façon à avoir un tronçon mince intermédiaire et un renflement interne terminal. On obtient ainsi des doigts 26 ayant un tronçon mince, raccordé à la base, et une partie terminale ayant un renflement intérieur 27 qui présente une surface interne sensiblement cylindrique et de diamètre sensiblement égal à celui de la broche de la borne mâle 12 lorsque les doigts sont rectilignes. Avant montage sur le fût, les doigts sont déformés vers l'intérieur (figure 1) de façon à délimiter un passage d'entrée de diamètre inférieur à celui de la broche 12.

Sur la partie avant active est monté un tube 28 continu, qui peut par exemple être emmanché sur l'emplanture commune des doigts 26. Le tube 28 est destiné à servir d'appui à la fraction renflée des bras lorsque ces derniers sont déformés par engagement de la broche et à protéger la partie active.

La figure 4 montre, à titre d'exemple, un connecteur susceptible d'utiliser une borne femelle du genre montré en figures 1 à 3. Ce connecteur peut être considéré comme constitué d'un demi-connecteur mâle et d'un demi-connecteur femelle.

Le demi-connecteur femelle comporte une coquille 32 en plusieurs pièces assemblées, emprisonnant un isolant traversé par des contacts femelles 10. Pour retenir ces bornes femelles, l'isolant est fractionné en un isolant avant 34 traversé par la partie active des bornes 10, un isolant arrière 36 et une rondelle intermédiaire 38 insérée dans une gorge de chaque borne découpée, sur le socle de la partie active et à l'avant du fût. Un passe-fil 40 en élastomère souple est prévu pour s'appuyer sur les conducteurs et assurer l'étanchéité.

Le demi-connecteur mâle comporte lui aussi une coquille 42 en plusieurs pièces assemblées. La coquille contient un isolant qui peut avoir une constitution similaire à celle de l'isolant du demi-connecteur femelle, de façon à retenir les bornes mâles 12, munies d'une gorge. Le demi-connecteur mâle peut également comporter, de façon classique, une plaquette avant 44 traversée par les broches.

Enfin, les demi-connecteurs sont munis de moyens coopérants permettant de les enficher dans l'orientation convenable, puis de les solidariser. Dans le cas montré sur la figure 4, l'un des demi-connecteurs comporte au moins une nervure 46 destinée à s'engager dans une rainure de l'autre demi-connecteur dans un but de détrompage. La coquille d'un des demi-connecteurs porte une bague 48 destinée à se visser sur un filetage de la coquille de l'autre demi-connecteur.

L'accouplement des demi-connecteurs s'effectue de façon classique. Lorsque la broche d'une borne mâle accoste les doigts d'une borne femelle, son chanfrein terminal exerce sur l'extrémité arrondie des renflements 27 une force qui tend à les écarter de l'axe. Les bras se déforment alors progressivement, au fur et à mesure de l'introduction, en prenant tout d'abord la forme indiquée schématiquement sur la figure 3, les tronçons minces prenant une forme en "S", tandis que les renflements restent obliques par rapport au tube 28 de protection. Au fur et à mesure de l'introduction de la broche, les doigts se redressent pour arriver finalement dans la position montrée en figure 4. Un léger dégagement peut être prévu sur la partie active immédiatement derrière le renflement de doigts, de façon à laisser subsister un jeu j qui permet à la surface interne du renflement de mieux s'appliquer sur la broche.

On voit que chaque doigt s'appuie ainsi sur la broche par toute une surface, plutôt que le long d'une ligne circulaire seulement, ce qui d'une part réduit la résistance de contact et d'autre part permet de maintenir une liaison électrique satisfaisante même en cas de vibrations intenses.

## Revendications

1. Borne électrique femelle destinée à recevoir une borne mâle cylindrique, ayant :
un fût arrière (14) de raccordement à un conducteur électrique ;
une partie avant annulaire (18) ouverte vers l'avant, destinée à recevoir la borne mâle et fractionnée par des fentes axiales, régulièrement réparties dans le sens circonférentiel et s'arrêtant avant une emplanture, en des doigts (26) présentant une liaison d'encastrement avec l'emplanture et ayant chacun, à partir de l'emplanture, un tronçon mince et un renflement terminal interne (27) et
un tube (28) qui est uniquement solidaire de l'emplanture des doigts (26), entoure les doigts, laisse libres les doigts vers l'extérieur à partir d'un état libre des doigts pour laquelle ces derniers convergent vers l'avant et limite la déformation élastique des doigts vers l'extérieur à partir de cet état libre,
les doigts et le tube étant séparés par un jeu a partir de l'emplanture, lorsque la borne est au repos tandis que seule la partie terminale des doigts présentant un renflement s'appuie contre le tube à l'état actif de la borne.

2. Borne selon la revendication 1, caractérisée en ce que les renflements (27) définissent une surface interne sensiblement cylindrique lorsque les doigts sont en appui sur le tube (18).

3. Borne selon la revendication 1 ou 2, caractérisée en ce que la longueur de la surface cylindrique des renflements est comprise entre un tiers et la moitié de la longueur des doigts.

4. Borne selon la revendication 1, 2 ou 3, caractérisée en ce que le fût (14) est en matériau déformable tel qu'un laiton de décolletage tandis que la partie avant est en matériau élastique électriquement conducteur tel que du bronze au bérillyum.

5. Borne selon la revendication 4, caractérisée en ce que la partie active avant comprend une base annulaire (22) destinée à être fixée de façon permanente sur un prolongement du fût et sur laquelle est emmanché le tube (28).

6. Borne selon l'une quelconque des revendications précédentes, caractérisée en ce qu'elle comporte 12 à 18 fentes.

7. Borne selon l'une quelconque des revendications précédentes, caractérisée en ce que ladite partie avant annulaire présente une surface externe dans laquelle est ménagé un dégagement circonférentiel situé immédiatement derrière les renflements des doigts.

8. Borne selon l'une quelconque des revendications précédentes, caractérisée en ce que le tube se termine au même niveau que les doigts.

9. Connecteur électrique comportant un demi-connecteur mâle ayant une coquille (42) contenant un isolant traversé par des contacts mâles (12) sensiblement cylindriques, retenus chacun par un emprisonnement d'une gorge qu'il présente dans une plaque isolante et un demi-connecteur femelle (23) ayant une coquille solidarisable de la coquille de l'autre demi-connecteur, contenant également un isolant qui est traversé par des bornes de contact femelles (10) suivant la revendication 2 ou 3, chaque contact mâle étant proportionné au contact femelle qui le reçoit de façon que, lorsqu'il est complètement engagé, les doigts sont en appui sur ledit tube (28) et s'appuient sur le contact mâle (12) par la surface interne cylindrique.

## Patentansprüche

1. Elektrische Anschlußklemme oder Buchse zur Aufnahme eines zylindrischen Steckers, die aufweist:
eine hintere Hülse (14) zur Verbindung mit einem elektrischen Leiter;
einen vorderen, ringförmigen, nach vorne geöffneten Abschnitt (18), der zur Aufnahme des Steckers dient und der von axialen Schlitzen unterteilt wird, die gleichmäßig in Umfangsrichtung verteilt sind und vor einem Fuß enden, bei Zapfen (26), die eine Einbauverbindung mit dem Fuß und jeder, ab dem Fuß, einen dünnen Abschnitt und eine innere Endverdickung (27) aufweisen und
ein Rohr (28), das nur mit dem Zapfenfuß (26) fest verbunden ist, um die Zapfen herum, und die Zapfen nach außen von einem freien Zustand der Zapfen (26) ausgehend freigibt, durch den letztere nach vorne zusammenlaufen und die nachgiebige Verformung der Zapfen nach außen von dem freien Zustand ausgehend begrenzt,
wobei die Zapfen und das Rohr durch ein Spiel ab dem Fuß getrennt sind, wenn der Kontakt in Ruhe ist, wohingegen nur der Zapfenendabschnitt, der eine Verdickung aufweist, im aktiven Zustand des Kontaktes an dem Rohr anliegt.

2. Buchse nach Anspruch 1, dadurch gekennzeichnet, daß die Verdickungen (27) eine im wesentlichen zylindrische innere Oberfläche begrenzen, wenn die Zapfen am Rohr (18) anliegen.

3. Buchse nach Anspruch 1 oder 2, dadurch gekennzeichnet, daß die Länge der zylindrischen Oberfläche der Verdickungen zwischen einem Drittel und der Hälfte der Zapfenlänge liegt.

4. Buchse nach einem der Ansprüche 1, 2 oder 3, dadurch gekennzeichnet, daß die Hülse (14) aus einem verformbaren Material wie Automatenmessing gebildet ist, wohingegen der vordere Abschnitt aus einem nachgiebigen, elektrisch leitenden Material wie Bronze oder Beryllium gebildet ist.

5. Buchse nach Anspruch 4, dadurch gekennzeichnet, daß der vordere aktive Abschnitt einen ringförmigen Sockel (22) aufweist, zur dauerhaften Befestigung an einer Verlängerung der Hülse und an dem das Rohr (28) aufgesteckt ist.

6. Buchse nach einem der vorangegangenen Ansprüche, dadurch gekennzeichnet, daß sie 12 bis 18 Spalte aufweist.

7. Buchse nach einem der vorangegangenen Ansprüche, dadurch gekennzeichnet, daß der vordere ringförmige Abschnitt eine äußere Oberfläche aufweist, in der eine Umfangsausnehmung ausgespart ist, die unmittelbar hinter den Zapfenverdickungen angeordnet ist.

8. Buchse nach einem der vorangegangenen Ansprüche, dadurch gekennzeichnet, daß das Rohr auf der selben Höhe endet wie die Zapfen.

9. Elektrischer Verbinder, der einen Stecker-Halbverbinder mit einer Hülle (42) aufweist, die einen Isolator aufweist, der von im wesentlichen zylindrischen Steckkontakten (12) durchdrungen wird, die jeder durch einen Verschluß einer Rille zurüchgehalten werden, die er in einer isolierenden Platte aufweist, und einen Buchsen-Halbverbinder (23) mit einer Hülle aufweist, die mit der Hülle des anderen Halbverbinders verbunden werden kann, die ebenso einen Isolator aufweist, der von Buchsenkontakten (10) nach Anspruch 2 oder 3 durchdrungen wird, wobei jeder Steckerkontakt im richtigen Verhältnis zum Buchsenkontakt ist, der ihn derart aufnimmt, daß, wenn er vollständig eingesteckt ist, die Zapfen an dem Rohr (28) anliegen und sich an dem Steckerkontakt (12) mittels der inneren zylindrischen Oberfläche abstützen.

## Claims

1. A female electrical terminal for receiving a cylindrical male terminal, having:
a rear shank (14) for connection with an electrical conductor,
a forwardly opening annular front portion (18) for receiving the male terminal, and subdivided by circumferentially evenly distributed axial slots which end before a root into fingers (26) having a securing connection with the root and each having, from the root, a thin portion and an inwardly directed terminal projection (27) and
a tube (28) which is only fast with the roots of the fingers (26), surrounds the fingers, leaves the fingers free toward the outside from a free condition of the fingers for which the latter converge forwardly and limits resilient outward deformation of the fingers from the free condition,
the fingers and the tube being separated by a gap, starting from the root, when the terminal is at rest, while only the terminal portions of the fingers, having a projection, are in contact with the tube when the terminal is in active position.

2. Terminal according to claim 1, characterized in that the projections (27) define a substantially cylindrical surface when the fingers are in abutment against the tube (18).

3. Terminal according to claim 1 or 2, characterized in that the length of the cylindrical surface of the projections is comprised between one half and one third of the length of the finger.

4. Terminal according to claim 1, 2 or 3, characterized in that the shank (14) is of a metal that is deformable, such as brass, suitable for machining and the front portion is of resilient material, such as beryllium bronze.

5. Terminal according to claim 4, characterized in that the front active portion comprises an annular base (22) arranged for being permanently fixed on an extension of the shank and on which the tube (28) is press fit.

6. Terminal according to any one of the preceding claims, characterized in that it has 12 to 18 slots.

7. Terminal according to any one of the preceding claims, characterized in that said annular front portion has an external surface formed with a circonferential recess located immediately behind the projections of the fingers.

8. Terminal according to any one of the preceding claims, characterized in that the tube terminates at the same level as the fingers.

9. Electrical connector comprising a male half connector having a shell (42) containing an insulation member traversed by substantially cylindrical male terminals (12), each retained by blocking of a groove thereof within an insulating plate, and a female half connector (23) having a shell connectable to the shell of the other half connector, also containing an insulation member which is traversed by female terminals (10) according to claim 2 or 3, each male contact being proportioned to the female contact which receives it, whereby, when it is completely engaged, the fingers are in contact with said tube (28) and are pressed on the male terminal (12) along the cylindrical internal surface.
